# EUROPÄISCHE PATENTSCHRIFT

(11) **EP 0 363 645 B1**
(45) Veröffentlichungstag und Bekanntmachung des Hinweises auf die Patenterteilung: **03.11.1993**
(21) Anmeldenummer: 89116525.0
(22) Anmeldetag: 07.09.1989
(51) Int. Cl.: F23J 1/02

(54) **Entschlackungseinrichtung für Verbrennungsanlagen**
Deslagging device for combustion installations
Dispositif de décendrage pour installations de combustion

(30) Priorität: 11.10.1988 CH 3792/88
(43) Veröffentlichungstag der Anmeldung: 18.04.1990
(73) Patentinhaber: W + E UMWELTTECHNIK AG, CH-8048 Zürich (CH)
(72) Erfinder: Steiner, Hansruedi, CH-5430 Wettingen (CH); Weber, Hans, CH-5507 Mellingen (CH)
(74) Vertreter: EGLI-EUROPEAN PATENT ATTORNEYS

(56) Entgegenhaltungen:
- EP-A- 0 152 589
- DE-C- 974 045
- US-A- 4 520 738

## Beschreibung

Die Erfindung betrifft eine Entschlackungseinrichtung für eine Verbrennungsanlage, insbesondere zur Verbrennung von Müll gemäss dem Oberbegriff des Anspruchs 1.

In allen Feuerungs- und Verbrennungsanlagen fallen unverbrennbare Rückstände an, die je nach der Art des Verbrennungsgutes in unterschiedlichen Mengen entstehen. Hier können insbesondere bei Müllverbrennungsanlagen die unverbrennbaren Rückstände einen verhältnismässig grossen Anteil ausmachen, insbesondere wen wie Vorsortierung des Mülls nicht stattfindet und somit sperrige, unverbrennbare Teile anfallen, welche zusammen mit allen übrigen Rückständen aus der Verbrennungsanlage entfernt werden müssen.

Für die Entfernung der unverbrennbaren Feuerungsrückstände müssen besondere Entschlackungseinrichtungen vorgesehen werden, die das kontinuierliche Entfernen der unverbrennbaren Rückstände ermöglichen.

Aus der EP-A-0 152 589 ist eine gattungsgemässe Entschlackungseinrichtung bekannt, bei welcher beidseits der Schlackenwanne angeordnete Schubkolbenantriebe auf zwei parallele, mit einer Schubplatte verbundene zwangsgeführte Schubstangen wirken. Durch die Schubstangen wird erreicht, dass empfindliche Teile wie Lager ausserhalb des Wassers bleiben. Andererseits braucht die beschriebene Vorrichtung durch die seitlich angeordneten Schubkolben viel Platz. Vor allem aber dürfte die Entschlackungsvorrichtung, bedingt durch das Konstruktionsprinzip mit zwei unverbunden parallel arbeitenden Schubkolbenantrieben und Zwangsführung der Schubstange Gefahr laufen, dass die Schubeinheit sich verdreht und verklemmt.

Aus der US-A-4 520 738 ist eine Entschlackungseinrichtung zu entnehmen, bei welcher ebenfalls seitlich der Schlackenwanne angebrachte Schubkolbenantriebe über eine Welle auf Hebel wirken, die durch Gelenke mit Schubstangen verbunden sind. Diese Konstruktion hat aber den Nachteil, dass empfindliche Teile (Lager) beim Ausschub ins Wasser getaucht werden.

Bei den bekannten Hebelkonstruktionen wie der der US-A-4 520 738 entnehmbaren sind die Hubkolbenantriebe durchwegs seitlich der Schlackenwanne angebracht, was einerseits einen grossen Platzbedarf zur Folge hat, andererseits dazu führt, dass die Angriffspunkte der Antriebe von denjenigen der mit der Schubplatte verbundenen Stangen, Hebel o. dgl. verhältnismässig weit voneinander entfernt auf einer gemeinsamen Achse liegen, welche dadurch grossen Belastungen, insbesondere Torsionen ausgesetzt wird.

Der Erfindung liegt demgegenüber die Aufgabe zugrunde, eine Entschlackungseinrichtung mit einer Hebelkonstruktion anzugeben, die platzsparend aufgebaut ist und bei der die Angriffspunkte der auf den Hebel übertragenen Kräfte nicht weit voneinander entfernt sind oder - vorzugsweise - sich praktisch decken, wodurch die Achsen und Achslager wesentlich entlastet und somit empfindliche Teile keinen allzu grossen Belastungen ausgesetzt werden. Diese Aufgabe wird durch die Erfindung, wie sie in den Ansprüchen gekennzeichnet ist, gelöst.

Die durch die Erfindung erzielten Vorteile liegen neben geringem Platzbedarf in durch vergleichsweise geringe mechanische Belastungen erreichter höherer Lebensdauer und geringerem Wartungsbedarf.

Im folgenden wird die Erfindung anhand von lediglich ein Ausführungsbeispiel darstellenden Figuren näher erläutert. Es zeigen
- Fig. 1: einen Vertikalschnitt durch eine schematisch dargestellte Entschlackungseinrichtung mit einem Stösselentschlacker, bei welchem die Schubplatte in der zurückgeschobenen Stellung unter Freigabe eines senkrechten Schlackenschachts dargestellt ist und
- Fig. 2: einen Vertikalschnitt der Entschlackungsenrichtung nach Fig. 1, bei welchem jedoch die Schubplatte des Stösselentschlackers in der am weitesten vorgeschobenen Stellung gegen eine schräg ansteigende Ausschubbahn dargestellt ist.

Die in Fig. 1 und 2 dargestellte Entschlackungseinrichtung ist am Ende eines nicht dargestellten Feuerungsrostes einer Verbrennungsanlage angeordnet, wobei die vom Rost abfallenden unverbrennbaren Feuerungsrückstände, wie Schlacke und andere, z.B. metallische Teile, in einen senkrechten Schlackenschacht 1 gelangen, dessen Mündung 2 in eine Schlackenwanne 3 ragt, die mit einer Wasserfüllung 4 bis auf ein Niveau gefüllt ist, welches die Mündung 2 des Schlackenschachtes 1 gegen das Eindringen von Luft schliesst. An die Schlackenwanne 3 schliesst eine Ausschubbahn 6, die einen schräg ansteigenden Boden 7 aufweist. Durch die Oeffnung 8 der Ausschubbahn 6 werden die unverbrennbaren Feuerungsrückstände ausgetragen.

Auf der der Ausschubbahn 6 entgegengesetzten Seite der Schlackenwanne 3 ist der Antrieb für den Stösselentschlacker angeordnet. Dieser hat die Aufgabe, eine in der Schlackenwanne 3 angeordnete Schubplatte 10 von einer rückwärtigen Stellung, in welcher der Schlackenschacht 1 freigegeben wird, in eine Ausschubstellung am Anfang der Ausschubbahn 6 zu bewegen. Die beiden Stellungen der Schubplatte 10 sind mit R für die rückwärtige Stellung und A für die Ausschubstellung bezeichnet.

Auf der Rückseite der Schubplatte 10 ist eine Schubstange 12 abgestützt, die im wesentlichen als Hohlrohr, z.B. als Vierkant-Hohlrohr ausgebildet sein kann. Bei der Ausführungsform nach Fig. 1 und 2 ist angenommen, dass zwei Schubstangen 12 an der Rückseite der Schubplatte 10 angeordnet sind, die über das Niveau 5 der Wasserfüllung 4 ragen und dort an einem Hebel 14 mittels eines Gelenkes 15 schwenkbar gelagert sind.

Der Hebel 14 ist als zweiarmiger Hebel ausgebildet, zwischen dessen Armen 16, 17 eine Schwenkwelle 18 angeordnet ist. Die Schwenkwelle 18 erstreckt sich über die Breite der Schlackenwanne 3 und ist an der Aussenseite der Stirnseite der Schlackenwanne 3 mittels Lagern, z.B. Wälzlagern, in zwei Lagergehäusen 19 gelagert, die z.B. im wesentlichen eine Fortsetzung der Seitenwände der Schlackenwanne 3 bilden können.

Der zweiarmige Schwenkhebel 14 ist innerhalb der beiden Lagergehäuse 19 an der Schwenkwelle 18 befestigt und fluchtet mit der Schubstange 12. Der Schwenkhebel 14 und die Schubstange 12 liegen somit in derselben vertikalen Bewegungsebene.

Auf ihrer Unterseite ist eine Stütztraverse 20 befestigt, an welcher je eine Doppellasche 21 für eine Gelenklagerung 22 des einen Endes eines Schubkolbenantriebes 24 abgestützt ist. Der Schubkolbenantrieb 24, z.B. ein hydraulischer Hubzylinder, ist mit seinem andern Ende an dem Arm 17 des Schwenkhebels 14 angelenkt und liefert die Stosskraft für die Verschiebung der Schubplatte 10.

In Fig. 1 ist das aus der Schubstange 12 und dem Schwenkhebel 14 gebildete Gestänge in der rückwärtigen Stellung der Schubplatte 10 dargestellt. Es ist ersichtlich, dass das Gelenk 15, das die Schubstange 12 mit dem Schwenkhebel 14 verbindet, sich weit über dem Niveau 5 der Wasserfüllung 4 in der Schlackenwanne 3 befindet. Aber auch in der Ausschubstellung der Schubplatte 10, siehe Fig. 2, befindet sich das Gelenk 15 ebenfalls über dem Niveau 5 der Wasserfüllung 4. Damit ist erreicht, dass keines der empfindlichen Gelenke des Schubkolbenantriebes 24 und des Gestänges 12, 14 sowie der Schwenkwelle 19 sich innerhalb der Wasserfüllung 4 befinden. Zusätzlich wird aber auch erreicht, dass die Bewegungen des Gestänges 12, 14 in derselben vertikalen Ebene liegen, so dass keine zusätzlichen Momente ausgeübt werden.

Der Schlackenschacht 1 und die Schlackenwanne 3 werden aus Stahlblechen zusammengeschweisst. Die Schubplatte 10 gleitet auf der Innenseite des Bodens der Schlackenwanne 3. Die Schlackenwanne 3 ist gewöhnlich auf zwei Sockeln 26, 27 abgestützt, die auf Fundamenten 28, 29 ruhen. Die Schlackenwanne 3 befindet sich somit mit Abstand über dem Fundamentboden (nicht dargestellt) so dass für die Anordnung des Schubkolbenantriebes 24 unterhalb der Schlackenwanne 3 ausreichend Platz vorhanden ist. Es besteht auch die Möglichkeit, den kompletten Entschlacker direkt am Schlackenschacht zu befestigen, respektive aufzuhängen, wodurch Fundamentsockel entfallen können. Die Schlackenwanne 3 weist an beiden Seitenwänden eine Zugangstüre 30 auf, die gross genug ist, dass eine Bedienungsperson ins innere der Schlackenwanne gelangen kann. Mit der Schlackenwanne 3 ist nur die Mündung 2 des Schlackenschachtes verbunden, während der obere Teil desselben auf die Mündung aufgesetzt wird. Der Schlackenschacht 1 ist ebenfalls aus Stahlplatten zusammengeschweisst, mit der Schlackenwanne 3 fest verbunden und weist ebenfalls eine Zugangsöffnung 31 auf.

## Patentansprüche

1. Entschlackungseinrichtung für eine Verbrennungsanlage insbesondere zur Verbrennung von Müll, mit am Ende ihres Feuerungsrostes einem im wesentlichen senkrecht angeordneten Schlackenschacht (1), einer mit Wasserfüllung (4) versehenen Schlackenwanne (3) mit einer schräg ansteigenden Ausschubbahn (6), in welche der Schlackenschacht (1) mündet sowie mit einer über die Ausschubbahn (6) hin- und herbewegbaren Schubplatte (10) zum Ausschieben unverbrennbarer Feuerungsrückstände, welche mit mindestens einer Schubstange (12) versehen ist, deren von der Schubplatte (10) abgewandtes Ende (15) über deren gesamten Hub oberhalb des Niveaus der Mündung des Schlackenschachts (1) liegt und über welche die Schubplatte (10) mit mindestens einem Schubkolbenantrieb (24) in Verbindung steht, **dadurch gekennzeichnet, dass** der mindestens eine Schubkolbenantrieb (24) an der Aussenseite der der Ausschubbahn (6) gegenüberliegenden Wand der Schlackenwanne (3) angebracht und mit der mindestens einen Schubstange (12) über einen Hebel (14) verbunden ist, welcher um eine ausserhalb der Schlackenwanne (3) angebrachte Schwenkwelle (18) drehbar ist.

2. Entschlackungseinrichtung nach Anspruch 1, **dadurch gekennzeichnet, dass** jeweils eine Schubstange (12) und ein Schubkolbenantrieb (24) zur Vermeidung zusätzlicher Momente über den gesamten Hub der Schubplatte (10) in einer vertikalen Ebene liegen.

3. Entschlackungseinrichtung nach Anspruch 1 oder 2, **dadurch gekennzeichnet, dass** der Hebel (14) zwei Arme (16, 17) aufweist und dass am einen Arm (16) das von der Schubplatte (10) abgewandte Ende (15) der Schubstange (12) angelenkt ist, während der andere Arm (17) unmittelbar mit dem Schubkolbenantrieb (24) verbunden ist.

4. Entschlackungseinrichtung nach einem der Ansprüche 1 bis 3, **dadurch gekennzeichnet, dass** der Hebel (14) als Winkelhebel ausgebildet ist.

## Claims

1. Deslagging device for a combustion installation in particular for burning waste, having a slag shaft (1) arranged substantially vertically at the end of its firing grate, a slag vat (3), provided with water filling (4) with an expulsion path (6) rising at an inclination, into which the slag shaft (1) opens and having a thrust plate (10) which can be moved to and fro over the expulsion path (6) for the expulsion of incombustible firing residues which is provided with at least one thrust rod (12), the end (15) of which, directed away from the thrust plate (10), lies, over its entire stroke, above the level of the opening of the slag shaft (1) and by way of which the thrust plate (10) is connected to at least one thrust piston drive (24), characterized in that the at least one thrust piston drive (24) is fitted to the outer side of the wall of the slag vat (3) opposite the expulsion path (6) and is connected to the at least one thrust rod (12) by way of a lever (14), which is rotatable about a pivot shaft (18) fitted outside the slag vat (3).

2. Deslagging device according to claim 1, characterized in that in each case a thrust rod (12) and a thrust piston drive (24) lie in a vertical plane for the avoidance of additional torques over the entire stroke of the thrust plate (10).

3. Deslagging device according to claim 1 or 2, characterized in that the lever (14) has two arms (16, 17) and that the end (15) of the thrust rod (12) away from the thrust plate (10) is hinged to the one arm (16), while the other arm (17) is connected directly to the thrust piston drive (24).

4. Deslagging device according to one of claims 1 to 3, characterized in that the lever (14) is constructed as an angle lever.

## Revendications

1. Dispositif de décrassage pour une installation d'incinération en particulier pour l'incinération d'ordures, comportant à l'extrémité de sa grille de foyer un puits de scories (1) essentiellement vertical, une cuve à scories (3) pourvue d'un remplissage d'eau (4) avec une voie d'éjection (6) montant obliquement, dans laquelle débouche le puits à scories (1) ainsi qu'avec une plaque de poussée (10) se déplaçant dans un mouvement de va-et-vient sur la voie d'extraction (6), destinée à éjecter les résidus du foyer non brûlés, laquelle est pourvue d'au moins une tige de poussée (12) dont l'extrémité (15) tournée à l'opposé de la plaque de poussée (10) se situe, sur sa course, au-dessus du niveau de l'embouchure du puits à scories (1) et par laquelle la plaque de poussée (10) est en liaison avec au moins un mécanisme d'entraînement de piston de poussée (24), caractérisé en ce que le mécanisme d'entraînement de piston de poussée (24) au moins est fixé sur la face extérieure de la paroi, opposée à la voie d'éjection (6), de la cuve à scories (3) et est relié avec une tige de poussée (12) au moins, par l'intermédiaire d'un levier (14), qui peut tourner autour d'un arbre de pivotement (18), fixé à l'extérieur de la cuve à scories (3).

2. Dispositif selon la revendication 1, caractérisé en ce que dans chaque cas une tige de poussée (12) et un mécanisme d'entraînement de piston de poussée (24) se situent dans un plan vertical pour éviter des moments supplémentaires sur toute la course de la plaque de poussée (10).

3. Dispositif selon les revendications 1 ou 2 , caractérisé en ce que le levier (14) comporte deux bras (16, 17) et en ce que sur un bras (16) s'articule l'extrémité (15), tournée à l'opposé de la plaque de poussée (10), de la tige de poussée (12), tandis que l'autre bras (17) est directement relié avec le mécanisme d'entraînement de piston de poussée (24).

4. Dispositif selon l'une des revendications 1 à 3 , caractérisé en ce que le levier (14) est un levier coudé.
